# EUROPÄISCHE PATENTSCHRIFT

(11) **EP 0 546 506 B1**
(45) Veröffentlichungstag und Bekanntmachung des Hinweises auf die Patenterteilung: **19.06.1996**
(21) Anmeldenummer: 92120921.9
(22) Anmeldetag: 08.12.1992
(51) Int. Cl.: A41F 15/00

(54) **Stützeinrichtung, insbesondere für einen Büstenhalter**
Support device, in particular for a brassier
Dispositif de support, en particulier pour un soutien-gorge

(30) Priorität: 11.12.1991 DE 4140852
(43) Veröffentlichungstag der Anmeldung: 16.06.1993
(73) Patentinhaber: Nussbaumer, Vera, D-84518 Garching (DE)
(72) Erfinder: Nussbaumer, Vera, D-84518 Garching (DE)
(74) Vertreter: Flach, Dieter Rolf Paul, Dipl.-Phys.

(56) Entgegenhaltungen:
- DE-U- 7 519 459
- DE-U- 7 540 730
- US-A- 2 483 809
- US-A- 2 487 423
- US-A- 2 633 573
- US-A- 2 763 866
- US-A- 2 902 695
- US-A- 4 100 924

## Beschreibung

Die Erfindung betrifft eine Stützeinrichtung, insbesondere für einen Büstenhalter nach dem Oberbegriff des Anspruches 1.

Derartige Stützeinrichtungen dienen als orthopädische Schulterauflage, insbesondere zur Erfüllung einer Abstützfunktion für den Büstenhalter oder auch Trägerteile aller Art im Schulter-Brust-Bereich.

Vor allem Frauen mit einem großen Busen klagen darüber, daß die BH-Träger einen bis ins Schmerzhafte reichende Druck auf die Schulter ausüben können. Derartige Belastungen werden häufig noch durch dadurch ausgelöste und verursachte Verspannungen verstärkt.

Eine Stützeinrichtung ist beispielsweise aus dem DE-U-75 19 459 bekannt geworden. Die Stützeinrichtung dient ebenfalls als Schulterunterlage für Tragebänder eines Büstenhalters. Die Schulterunterlage muß sich dabei federnd der Schulter anpassen und federnd gepolstert sein. Deshalb weist diese gattungsbildende Stützeinrichtung einen federnden Bügel auf, auf welchem das Trägerband des Büstenhalters aufliegt. Die Unterseite der am Körper anliegenden Fläche des federnden Bügels ist mit einem federnden Schaumstoff gepolstert, der der Kontur des federnden Bügels entspricht und dessen Rand geringfügig überragt. Der federnde Bügel mit der unterlegten Polsterung ist in Schulter-Längsrichtung betrachtet konvex bogenförmig gekrümmt und erstreckt sich mit vergleichsweise kurzer, in Schulter-Längsrichtung verlaufender Breite vom Rücken nach vorne über die Schulter hinweg.

Eine dem vorstehend genannten Stand der Technik weitgehend entsprechende Stützeinrichtung ist aus dem DE-U-75 40 730 bekannt geworden. Auch diese Stützeinrichtung besteht aus fest-elastischem Material, und erstreckt sich in ihrer Längsrichtung quer zur Schulter-Längsrichtung.

Eine Stützeinrichtung ist ferner aus dem US-A-4,795,400 bekannt geworden. Es handelt sich hierbei nämlich um eine unter dem Büstenhalter-Träger unterlegbare Polsterung. Diese kann mehrschichtig aufgebaut sein. Der verwendete Schaumstoff kann mit aufgeklebten Gewebeschichten eingehüllt sein.

In der gattungsbildenden US-A-4,100,924 wird ebenfalls eine Stützeinrichtung insbesondere für einen Büstenhalter mit einem Stützteil verwendet, das im Querschnitt quer zur Schulterlängsrichtung nach Art eines üblichen Trägers verläuft und von daher nach obenhin konvex bogenförmig gekrümmt bzw. räumlich an die Form der Schulter angepaßt ist. Auf der Unterseite des Stützteiles ist eine Polsterung vorgesehen, wobei die Polsterung die Außenkontur des Stützteiles überragt. Ferner umfaßt das Stützteil Zwei in Längsrichtung des Träges versetzt zueinander liegende und zur Trägerlängsrichtung diagonal verlauend ausgerichtete Druckverteilerabschnitte, die streifenförmig gestaltet sind. Durch die versetzte und diagonale Ausrichtung dieser Druckverteilerabschnitte liegen diese im wesentlichen nur unmittelbar auf der Vorder- bzw. Rückseite zum höchsten Punkt der Schulter.

Obgleich die Verwendung derartiger Stützeinrichtungen dazu beiträgt, daß Träger, insbesondere Büstenhalter im Schulterbereich weniger stark einschneiden, so hat sich gleichwohl gezeigt, daß die gewünschten verbesserten Effekte bei weitem noch nicht ausreichend sind.

Aufgabe der vorliegenden Erfindung ist es von daher, die gattungsbildende Stützeinrichtung zu verbessern.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird eine deutliche Verbesserung erzielt.

Bisher wurde stets davon ausgegangen, daß als Stützeinrichtung federnd-elastische bügelförmige Polster verwandt werden soll, die mit vergleichsweise geringer Erstreckung in Längsrichtung der Schulter von der rückwärtigen Seite der Schulter über diese hinweg nach vorne verlaufen. Dadurch kann aber nur ein bedingter Erfolg erzielt werden.

Die Erfindung schlägt demgegenüber eine völlig neuartige Lösung vor. Denn erfindungsgemäß wird ein Stützteil mit einem Druckverteilerabschnitt verwendet, der aus festem, im wesentlichen unelastischen Material besteht. Der Druckverteilerabschnitt ist nach Art einer Hartschale oder- kappe gebildet. Da er weder federt noch elastisch ist, kann er tatsächlich erst die gewünschte Druckverteilung v.a. auf dem oberen Schulterabschnitt bewirken.

Die erfindungsgemäßen Vorteile werden aber nur dann erzielt, wenn das Stützteil selbst sich mit seiner Längsachse in Schulter-Längsrichtung erstreckt und dabei der aus festem und im wesentlichen unelastischen Material bestehende Druckverteilerabschnitt sich zumindest in einem mittleren Bereich des Stützteiles erstreckt.

Mit anderen Worten stellt der Druckverteilerabschnitt die eigentliche "Kernzone" des Stützteiles dar. Der über diesen Kernbereich hinausgehende Abschnitt des Stützteiles kann nach Art eines durchaus weichen und biegsamen Schalenteiles gebildet sein, welches aber zumindest aufgrund seiner Formgebung noch eine ausreichende Formstabilität aufweist.

Bevorzugt ist jedoch vorgesehen, daß der feste und nicht biegbare Druckverteilerabschnitt von der Fläche her mindestens 75 % und mehr, vorzugsweise sogar über 90 % des gesamten Stützteiles ausmacht und gegebenenfalls nur von einem vergleichsweise weichen und gepolsterten umlaufenden Rand umgeben ist. Da der Druckverteilerabschnitt auf seiner Unterseite noch entsprechend gepolstert und dabei nach oben hin konvex bogenförmig gekrümmt oder räumlich an die Form der Schulter angepaßt ist, wird erstmals tatsächlich sichergestellt, daß auch bei ansonsten stark einschneidenden Trägern, insbesondere BH-Trägern, eine optimale und zu keinen Verspannungen führende Druckverteilung möglich ist.

Die erfindungsgemäße Stützeinrichtung bietet nicht nur Vorteile dann, wenn beispielsweise ein BH-Träger im Schulterbereich in unerwünschter Weise einschneidet, sondern läßt sich vor allem auch bei folgenden Erkrankungen einsetzen.

Bei Brustamputationen werden Lymphstaus im Arm und Druckbelastungen der Schulter bei zu schwerer Brustprothese vermindert.

Bei einem HWS-Syndrom (Schulter-Arm-Syndrom) werden aus den bereits beschriebenen Belastungen resultierende Verspannungen und Entzündungen verhindert oder verringert.

Bei Periarthritis humeroscapularis (PHS) werden die aus verschiedensten Ursachen entstehenden Schmerzzustände der Schulter vermindert oder verhindert.

Bei einem Zervikalsyndrom, mit dem die verschiedensten Funktionsstörungen des Halses als Sammelbegriff zusammengefaßt sind, werden Schmerzen und Bewegungseinschränkungen in Kombination mit Ausfallerscheinungen vermindert oder verhindert.

Auch bei Gelenkentzündungen nach Schulteroperationen und Schulterverletzungen aller Art kann ein erfindungsgemäßer Büstenhalter oder eine erfindungsgemäße Stützeinrichtung vorteilhaft bei der Therapie eingesetzt werden.

Weitere Vorteile, Einzelheiten und Merkmale der Erfindung ergeben sich nachfolgend aus den anhand von Zeichnungen erläuterten Ausführungsbeispielen. Dabei zeigen im einzelnen:
- Figur 1 :: einen erfindungsgemäßen Büstenhalter mit Stützeinrichtung in der Vorderansicht;
- Figur 2 :: ein die Stützeinrichtung bildendes Schalenteil in der Draufsicht;
- Figur 3 :: den Schnitt III-III in Figur 2;
- Figur 4 :: den Schnitt IV-IV in Figur 2;
- Figur 5 :: eine perspektivische Ansicht eines abgewandelten Ausführungsbeispieles;
- Figur 6 :: eine Querschnittsdarstellung quer zur Längsrichtung des in Figur 5 gezeigten Stützteiles.

In Figur 1 wird nachfolgend die Verwendung der erfindungsgemäßen Stützeinrichtung im Zusammenhang mit einem Büstenhalter 1 gezeigt. Der Büstenhalter 1 weist dabei die üblichen, über die Schultern verlaufenden Träger 4 auf. Auf den Schultern können die in Figur 1 dargestellten Stützeinrichtungen 5 in Form zweier schalenförmiger Stützteile 6 aufgelegt werden, wobei etwa in der Mitte über die Stützteile 6 die Tragbänder des BH's verlaufen. Die in Form eines schalenförmigen Stützteiles 6 ausgebildete Stützeinrichtung 5 wird auf den beiden Schultern spiegelbildlich aufgelegt.

Nachfolgend wird auf die Ausbildung der Stützeinrichtung 5, d.h. auf die Ausbildung des Stützteiles 6, näher eingegangen.

Das Stützteil 6 ist eine Formschale 7 aus weichem und biegsamen Material, die durch einen harten, d.h. im Gebrauch unverformbaren, im wesentlichen unelastischen Druckverteilerabschnitt 7a, der vorzugsweise als Oberteil oder Kern ausgebildet ist, in einem bestimmten Bereich stabilisiert. In der Draufsicht gesehen erstreckt sich dieser Stabilisierungsbereich B in der Querrichtung der Schulter bzw. in Längsrichtung der Tragbänder 4 über den gesamten Mittelbereich der Formschale 7. Die zu beiden Seiten des Stabilisierungsbereiches B befindlichen äußeren und inneren Endbereiche 8, 9 der Formschale 7 sind zwar weich und biegsam, jedoch aufgrund der Schalenform der Formschale 7 formstabilisiert.

In Querrichtung der Schulter ist die Formschale 7 bogenförmig gekrümmt, wobei der vordere und hintere Endbereich 11, 12 tangential von der bogenförmigen Krümmung 13 ausgehen können (s. Figur 4). In Schulter-längsrichtung ist die Formschale 7 an die Kontur der Schulter angepaßt, d.h. der innere Endbereich 9 erstreckt sich etwa horizontal, während der äußere Endbereich 8 entsprechend der in den Arm übergehenden Schulterkrümmung bogenförmig nach unten gekrümmt ist. Diese Krümmung ist mit 14 bezeichnet.

In ihrer gestreckten Stellung nimmt die Formschale 7 eine etwa kreis- oder ellipsenförmige Form ein. Deshalb bilden die vorderen und hinteren Endbereiche 11, 12 bogenförmige Zungen, die aufgrund des an die Form der Schulter angepaßten unterseitigen Schalenhohlraumes 15 sich vorder- und rückseitig an die Schulter anlegen. Die Unterseite bzw. Hohlseite der Formschale 7 hat somit nicht nur eine große Schulter-Anlagefläche 10, sondern sie ist auch an die Form der Schulter angepaßt, so daß sich eine formschlüssige Schulteranlage ergibt.

Der Druckverteilerabschnitt 7a wird in dem Ausführungsbeispiel nach den Figuren 2 und 3 durch einen sich parallel zur bogenförmigen Krümmung 13 erstreckenden Streifen 16 aus festem Material, vorzugsweise Metall oder Kunststoff, gebildet ist. Die Enden des Streifens 16 weisen einen Abstand von vorzugsweise 1 cm von den zugehörigen Außen- und Innenkanten der vorderen und hinteren Endbereiche 11, 12 auf. Die Breite des Streifens 16 entspricht dem Stabilisierungsbereich B und beträgt beim vorliegenden Ausführungsbeispiel etwa 6 cm.

Die lösbare oder unlösbare Verbindung zwischen dem Stützteil 6 und dem zugehörigen Tragband 4 ist mit 17 bezeichnet und wird vorzugsweise durch einen Klettverschluß gebildet. Hierzu befindet sich auf der Oberseite der Formschale 7 ein sich vorzugsweise in Längsrichtung des Tragbandes 4 erstreckender Klettstreifen 18a und ein Klettstreifen 18b an der Unterseite des zugehörigen Tragbandes 4 im Bereich der Formschale 7. Die Klettstreifen 18a, 18b können jeweils angeklebt oder angenäht sein.

Eine Klettverbindung 17 ermöglicht nicht nur ein handhabungsfreundliches Schließen und Lösen der Verbindung 17, sondern auch eine stufenlose Verstellung des Stützteiles 6 gegenüber dem Tragband 4 im Bereich der vorhandenen Größe der Klettverbindung, wodurch Anpassungen der Lage des Stützteiles 6 gegenüber dem Tragband 4 sowohl in Längsrichtung des Tragbandes 4 als auch quer dazu möglich sind.

Die Formschale besteht vorzugsweise aus einer ersten oberen Schicht 19, die vorzugsweise aus Leder besteht, und an deren Unterseite der nach Art eines Stabilisators wirkende Druckverteilerabschnitt 7a anliegt und vorzugsweise befestigt ist, einer unteren Schicht 21 in Form einer unteren Abdeckung aus textilem Stoff und einem zwischen der oberen und der unteren Schicht 19, 21 angeordneten Polster 22, z. B. aus Schaumgummi oder weichem Natur- oder Kunststoff. Das Polster 22 erstreckt sich unterseitig auch im Bereich des Stabilisators 7a bzw. Streifens 16. Vorzugsweise ist das Polster 22 im äußeren Endbereich 8 etwas dicker bemessen als im inneren Endbereich 9. Die Schichten 19, 21 sind durch zumindest eine am Umfang der Formschale 7 verlaufenden Kontaktlinie 20 miteinander verbunden, z. B. durch eine Klebespur oder eine Naht.

In Figur 1 ist verdeutlicht, daß vertikale, vom Büstenhalter 1 auf die Schulter wirkende Belastungskräfte (Pfeil A) auf eine große, von der Unterseite der Formschale 7 gebildete Stützfläche verteilt in die Schulter eingeleitet werden, wodurch eine geringe Flächenpressung und somit eine geringe Beanspruchung der Schulter gegeben ist. Außerdem werden aufgrund der Formschlußverbindung zwischen dem Stützteil 6 und der Schulter durch den Pfeil C verdeutlichte Zugkräfte, mit denen der Büstenhalter 1 aufgrund des Gewichtes des Busens auf die Schulter wirkt, vom Stützteil 6 aufgenommen und belastungsarm in die Schulter geleitet. Hierdurch wird die Halterung des Busens wesentlich verbessert und die vom Büstenhalter 1 ausgehende Druckbelastung im Brustbereich verringert.

Im gezeigten Ausführungsbeispiel erstreckt sich der Druckverteilerabschnitt 7a in einem mittleren Kern- oder Längsbereich B des Stützteiles 6. Die Länge des Druckverteilerabschnittes 7a in axialer Längsrichtung, d.h. in Schulterlängsrichtung, beträgt hier etwa mindestens 25 % der gesamten Länge des Stützteiles, kann aber noch sehr viel länger gestaltet sein, um beispielsweise mindestens 50 %, 75 %, 80 %, 90 % oder sogar 95 % und mehr der Gesamtlänge der Stützeinrichtung, d.h. des Schulterteiles 6, betragen. Es ist also auch möglich, daß im wesentlichen das gesamte Stützteil 6 durch den Druckverteilerabschnitt 7a gebildet ist. Bei einer möglichen Gesamtlänge der Stützeinrichtung 5 von beispielsweise durchschnittlich 10 cm bis maximal 16, 18 oder 20 cm, also etwa 13 cm bis 17 cm, sollte von daher der den Kernbereich, d.h. die Kernzone darstellende Druckverteilerabschnitt 7a eine Mindestlänge von etwa 6 cm, 7 cm, 8 cm, 9 cm oder zumindest 10 cm aufweisen.

In Querrichtung dazu, also quer zur Schulterlängsrichtung, kann der Druckverteilerabschnitt 7a u. U. auch kürzer als im gezeigten Ausführungsbeispiel nach den Figuren 1 bis 4 ausgebildet sein und eine Breite von beispielsweise 2 cm bis 10 cm, vorzugsweise 3 cm bis 7 cm aufweisen.

Schließlich kann der Druckverteilerabschnitt 7a als Kernzone abweichend von der gezeigten eher bügelförmigen Ausgestaltung eine Form und Kontur aufweisen, die ebenfalls eher schalenförmig gebildet ist und in Draufsicht sich in Schulterlängsrichtung erstreckt und beispielsweise kreis- oder ellipsenförmig oder der Formgebung und Kontur des Außenrandes der Stützeinrichtung selbst nachgebildet gestaltet ist.

Möglich wäre aber auch, daß, wie ausgeführt, sich der Druckverteilerabschnitt 7a praktisch bis in den Außenumfangsrandbereich der Stützeinrichtung, d.h. des Stützteiles 6, erstreckt. Dann ist das ganze oder fast das ganze Stützteil 6 unverformbar und unelastisch gestaltet oder zumindest in seiner oben ausgeführten Kernzone unelastisch und unverformbar, d.h. im normalen Einsatz undurchbiegbar gestaltet.

Ansonsten stellt der starre Druckverteilerabschnitt 7a eine Kernzone in dem Stützteil 6 dar. Der Druckverteilerabschnitt 7a kann dabei aus einem separaten, aber in der Stützeinrichtung 5 bzw. im Stützteil 6 integriertes Bauteil gebildet sein. Alternativ dazu kann der Druckverteilerabschnitt 7a mit dem Stützteil 6 einstückig ausgebildet oder formschlüssig verbunden sein.

Auch in dem zuletzt genannten Fall kann die unterschiedliche Wirkung des Druckverteilerabschnittes 7a, der unter normaler Belastung undurchbiegbar und unverformbar ist, und des verbleibenden und um den Druckverteilerabschnitt 7a herum verlaufenden Randbereiches des Stützteiles 6, welches sehr wohl elastisch nachgiebig und je nach Bedarf weicher oder härter gewählt werden kann, allein durch entsprechende unterschiedliche Materialwahl oder Materialdimensionierung erreicht werden. Mit anderen Worten kann beispielsweise bei Verwendung von Metall oder von Kunststoff, insbesondere Hartkunststoff, die Kernzone so dick gewählt werden, daß hier der Druckverteilerabschnitt 7a, wie gewünscht, unverformbar und undurchbiegbar ist, daß aber zum Außenumfangsrandbereich des Stützteiles 6 der Materialquerschnitt, d.h. die Materialdicke, zunehmend dünner wird, so daß der Druckverteilerabschnitt 7a, der die Kernzone des Stützteiles 6 bildet, zum Außenrand des Stützteiles 6 aufgrund der dünner werdenden Wanddicke langsam in einen etwas elastischeren und federnden, d.h. nachgiebigen und gegebenenfalls auch etwas durchbiegbaren Bereich kontinuierlich oder durch Ausbildung einer Stufe oder Materialschwächung sprunghaft übergeht.

Nachfolgend wird auf ein im Sinne der vorstehend gemachten Ausführungen leicht abgewandeltes Ausführungsbeispiel unter Bezugnahme auf die Figuren 5 und 6 eingegangen.

Bei dem Ausführungsbeispiel gemäß Figuren 5 und 6 (wobei Figur 6 nicht maßstäblich wiedergegeben ist) besteht die Stützeinrichtung 5 aus einem Stützteil 6, in welchem der Druckverteilerabschnitt 7a ebenfalls kappen- oder schalenförmig gestaltet ist und sich praktisch über die gesamte Fläche und Form des Stützteiles 6 erstreckt.

Mit anderen Worten erstreckt sich der Druckverteilerabschnitt 7a in Schulterlängsrichtung, ist in Draufsicht in etwa ellipsen- oder ovalförmig gestaltet und bevorzugt nicht nur in einem Kernbereich B, sondern bis zum Außenumfangsrand 31 im üblichen Einsatz undurchbiegbar, d.h. unelastisch, gestaltet.

Im erläuterten Ausführungsbeispiel ist der Druckverteilerabschnitt 7a auf seiner Unterseite durch das Polster 22 gepolstert, wobei das Polster 22 auf der Unterseite des Druckverteilerabschnittes 7a mit einer weiteren, gegebenenfalls aus dem gleichen Polstermaterial bestehenden oberen Schicht 19 längs der Naht 20 zusammengenäht ist.

Um den BH-Träger 4 möglichst unverrutschbar auf der Oberseite der Stützeinrichtung quer zur Schulter herumführen zu können, ist im gezeigten Ausführungsbeispiel nach Figur 5 und 6 im oberen Bereich ein sich quer zur Schulterlängs-, d.h. zur Längsrichtung der Stützeinrichtung 5, verlaufender Weg 35 ausgespart worden, an welchem die obere Schicht 19 weggelassen wurde. Dadurch ergibt sich eine gewisse nutförmige Vertiefung, mit welcher der Träger 4 des BH's seitlich unverrutschbar gehalten wird.

Im erläuterten Ausführungsbeispiel kann natürlich auch hier der Druckverteilerabschnitt 7a auf die in Figur 5 lediglich strichliert wiedergegebene Kernzone B beschränkt sein, so daß der Druckverteilerabschnitt 7a außerhalb der Kernzone B wiederum in die hier zumindest leicht elastische oder bei Druckbeanspruchung biegbare Formschale 7 übergeht. Das Stützteil 6, d.h. der Druckverteilerabschnitt 7a und die Formschale 7 können einstückig oder aus zwei getrennten Bauteilen bestehen.

## Patentansprüche

1. Stützeinrichtung, insbesondere für einen Büstenhalter,
- mit einem Stützteil (6),
- das Stützteil (6) ist im Querschnitt quer zur Schulterlängsrichtung nach oben hin konvex bogenförmig gekrümmt oder räumlich an die Form der Schulter angepaßt,
- auf der Unterseite des Stützteiles (6) ist eine Polsterung (22) vorgesehen,
- die Polsterung (22) überragt die Außenkontur des Stützteiles (6),
- das Stützteil umfaßt ferner einen Druckverteilerabschnitt (7a),
**gekennzeichnet durch** die folgenden Merkmale
- das Stützteil (6) erstreckt sich mit seiner Längsachse in Schulter-Längsrichtung,
- der Druckverteilerabschnitt (7a) des Stützteiles ist fest und im wesentlichen unelastisch,
- das Stützteil (6) ist schalen- oder kappenförmig gebildet, und
- der Druckverteilerabschnitt (7a) erstreckt sich zumindest in einem Mittelbereich des Stützteiles (6).

2. Stützeinrichtung nach Anspruch 1, **dadurch gekennzeichnet**, daß der Druckverteilerabschnitt (7a) sich in einer Kernzone (B) des Stützteiles (6) in Schulterlängsrichtung derart erstreckt, daß die Länge des Druckverteilerabschnittes (7a) in Schulterlängsrichtung zumindest 25 %, vorzugsweise mehr als 50 %, 75 %, 80 % oder 90 % bzw. 95 % der Längsrichtung des Schulterteils (6) in Schulterlängsrichtung beträgt.

3. Stützeinrichtung nach Anspruch 1 oder 2, **dadurch gekennzeichnet**, daß die Länge des Druckverteilerabschnittes (7a) in Schulterlängsrichtung zumindest 6cm, 7 cm, 8 cm, 9 cm oder zumindest 10 cm beträgt.

4. Stützeinrichtung nach zumindest einem der Ansprüche 1 bis 3, **dadurch gekennzeichnet**, daß der Druckverteilerabschnitt (7a) im wesentlichen bis zum Außenumfangsrand (31) bzw. einer den Druckverteilerabschnitt (7a) umgebenden Außen-Naht (20) für eine Außenschicht (19, 21) und/oder eine Polsterung (22) reicht.

5. Stützeinrichtung nach zumindest einem der Ansprüche 1 bis 4, **dadurch gekennzeichnet**, daß die Stützeinrichtung (5), d.h. das Stützteil (6), in Draufsicht im wesentlichen kreis- bis ovalförmig geformt ist.

6. Stützeinrichtung nach zumindest einem der Ansprüche 1 bis 5, **dadurch gekennzeichnet**, daß der Druckverteilerabschnitt (7a) in Draufsicht im wesentlichen kreis- bis ovalförmig gebildet ist.

7. Stützeinrichtung nach zumindest einem der Ansprüche 1 bis 6, **dadurch gekennzeichnet**, daß der Druckverteilerabschnitt (7a) schalen- oder kappenförmig gebildet ist.

8. Stützeinrichtung nach zumindest einem der Ansprüche 1 bis 7, **dadurch gekennzeichnet**, daß das Stützteil (6) in den beiden in Schulterlängsrichtung seitlich zu dem Druckverteilerabschnitt (7a) liegenden Endbereichen und/oder in den beiden in Schulter-Querrichtung seitlich zu dem Druckverteilerabschnitt (7a) liegenden Seitenbereichen (11, 12) eine geringe Formstabilität aufweist.

9. Stützeinrichtung nach zumindest einem der Ansprüche 1 bis 8, **dadurch gekennzeichnet**, daß das Stützteil (6) in seinen zum Druckverteilerabschnitt (7a) benachbart liegenden Randbereichen aufgrund der Schalenform formstabilisiert ist.

## Claims

1. Supporting device, in particular for a bra
- having a supporting part (6),
- the supporting part (6), in cross-section, is curved upwards in a convexly arcuate manner transversely to the longitudinal direction of the shoulder or is adapted three-dimensionally to the shape of the shoulder,
- a pad (22) is provided on the underside of the supporting part (6),
- the pad (22) projects beyond the outer contour of the supporting part (6),
- the supporting part further comprises a pressure-distributor section (7a),
characterized by the following features
- the supporting part (6) extends with its longitudinal axis in the longitudinal direction of the shoulder,
- the pressure-distributor section (7a) of the supporting part is firm and essentially non-elastic,
- the supporting part (6) is formed in the shape of a bowl or cap, and
- the pressure-distributor section (7a) extends at least in a central region of the supporting part (6).

2. Supporting device according to Claim 1, characterized in that the pressure-distributor section (7a) extends in a core zone (B) of the supporting part (6), in the longitudinal direction of the shoulder, such that the length of the pressure-distributor section (7a) in the longitudinal direction of the shoulder is at least 25%, preferably more than 50%, 75%, 80% or 90% or 95% of the longitudinal direction of the shoulder part (6) in the longitudinal direction of the shoulder.

3. Supporting device according to Claim 1 or 2, characterized in that the length of the pressure-distributor section (7a) in the longitudinal direction of the shoulder is at least 6 cm, 7 cm, 8 cm, 9 cm or at least 10 cm.

4. Supporting device according to at least one of Claims 1 to 3, characterized in that the pressure-distributor section (7a) reaches essentially as far as the outer peripheral border (31) or an outer seam (20), surrounding the pressure-distributor section (7a), for an outer layer (19, 21) and/or a pad (22).

5. Supporting device according to at least one of Claims 1 to 4, characterized in that, in plan view, the supporting device (5), i.e. the supporting part (6), is shaped in an essentially circular to oval manner.

6. Supporting device according to at least one of Claims 1 to 5, characterized in that, in plan view, the pressure-distributor section (7a) is formed in an essentially circular to oval manner.

7. Supporting device according to at least one of Claims 1 to 6, characterized in that the pressure-distributor section (7a) is formed in the shape of a bowl or cap.

8. Supporting device according to at least one of Claims 1 to 7, characterized in that the supporting part (6) has a low dimensional stability in the two end regions located to the sides of the pressure-distributor section (7a) in the longitudinal direction of the shoulder and/or in the two side regions (11, 12) located to the sides of the pressure-distributor section (7a) in the transverse direction of the shoulder.

9. Supporting device according to at least one of Claims 1 to 8, characterized in that, on account of the bowl shape, the supporting part (6) is stabilized dimensionally in its border regions adjacent to the pressure-distributor section (7a).

## Revendications

1. Dispositif de support, en particulier pour un soutien-gorge, comportant :
- une partie de support (6),
- la partie de support (6) est coudée en section transversalement à la direction longitudinale de l'épaule de façon convexe vers le haut en forme d'arc, ou adaptée dans l'espace à la forme de l'épaule,
- sur la face inférieure de la partie de support (6) est prévu un rembourrage (22),
- le rembourrage (22) dépasse le contour extérieur de la partie de support (6),
- la partie de support comporte en outre un tronçon de répartition de pression (7a),
caractérisé en ce que :
- la partie de support (6) s'étend par son axe longitudinal en direction longitudinale de l'épaule,
- en ce que le tronçon de répartition de pression (7a) de la partie de support est solide et sensiblement non élastique,
- en ce que la partie de support (6) est réalisée sous forme de coque ou de calotte, et
- en ce que le tronçon de répartition de pression (7a) s'étend du moins dans une zone médiane de la partie de support (6).

2. Dispositif de support selon la revendication 1, caractérisé en ce que le tronçon de répartition de pression (7a) s'étend dans une zone centrale (B) de la partie de support (6) en direction longitudinale de l'épaule, de telle sorte que la longueur du tronçon de répartition de pression (7a) en direction longitudinale de l'épaule s'élève à 25 %, de préférence à plus de 50 %, 75 %, 80 % ou 90 % ou 95 % de l'extension longitudinale de la partie d'épaule (6) en direction longitudinale de l'épaule.

3. Dispositif de support selon l'une ou l'autre des revendications 1 et 2, caractérisée en ce que la longueur du tronçon de répartition de pression (7a) en direction longitudinale de l'épaule s'élève au moins à 6 cm, 7 cm, 8 cm, 9 cm ou au moins à 10 cm.

4. Dispositif de support selon l'une au moins des revendications 1 à 3, caractérisé en ce que le tronçon de répartition de pression (7a) s'étend sensiblement jusqu'au bord périphérique extérieur (31) ou à une couture extérieure (20) pour une couche extérieure (19, 21) et/ou un rembourrage (22), qui entoure le tronçon de répartition de pression (7a).

5. Dispositif de support selon l'une au moins des revendications 1 à 4, caractérisé en ce que le dispositif de support (5), c'est-à-dire la partie de support (6), est réalisé, en vue de dessus, sensiblement en forme de cercle ou ovale.

6. Dispositif de support selon l'une au moins des revendications 1 à 5, caractérisé en ce que le tronçon de répartition de pression (7a) est réalisé, en vue de dessus, sensiblement en forme de cercle ou ovale.

7. Dispositif de support selon l'une au moins des revendications 1 à 6, caractérisé en ce que le tronçon de répartition de pression (7a) est réalisé sous forme d'une coque ou d'une calotte.

8. Dispositif de support selon l'une au moins des revendications 1 à 7, caractérisé en ce que la partie de support (6) présente une faible stabilité de forme dans les deux régions d'extrémités situées en direction longitudinale de l'épaule latéralement par rapport au tronçon de répartition de pression (7a) et/ou dans les deux régions latérales (11, 12) situées en direction transversale de l'épaule latéralement par rapport au tronçon de répartition de pression.

9. Dispositif de support selon l'une au moins des revendications 1 à 8, caractérisé en ce que la partie de support (6) est stabilisée en forme dans ses régions de bord situées au voisinage du tronçon de répartition de pression (7a), grâce à la forme en coque.
